# EUROPÄISCHE PATENTSCHRIFT

(11) **EP 0 277 513 B1**
(45) Veröffentlichungstag und Bekanntmachung des Hinweises auf die Patenterteilung: **12.06.1991**
(21) Anmeldenummer: 88100436.0
(22) Anmeldetag: 14.01.1988
(51) Int. Cl.: E05F 1/12, A47K 3/22

(54) **Scharnierbeschlag für Duschkabinen**
Hinge for a shower cubicle
Charnière pour cabines de douche

(30) Priorität: 05.02.1987 DE 8701703 U
(43) Veröffentlichungstag der Anmeldung: 10.08.1988
(73) Patentinhaber: Roloff, Heinz-Rudolf, D-47800 Krefeld (DE)
(72) Erfinder: Roloff, Heinz-Rudolf, D-47800 Krefeld (DE)
(74) Vertreter: Stark, Walter, Dr.-Ing.

(56) Entgegenhaltungen:
- EP-A- 0 087 822
- CH-A- 265 453
- CH-A- 603 982
- DE-A- 1 708 340

## Beschreibung

Die Erfindung betrifft einen Scharnierbeschlag für Duschkabinen gemäß dem Oberbegriff des einzigen Anspruchs. Ein derartiger Scharnierbeschlag ist aus der CH-A- 265 453 bekannt.

Duschkabinen, d.h. ihre Wände und Türen bestehen in der Regel aus Glas oder einem durchsichtigen bzw. lichtdurchlässigen Material. Ihre Beschläge werden aus korrosionsbeständigem Material gefertigt, z.B. aus nicht rostenem Stahl oder aus Messing. Die Türen von Duschkabinen besitzen keine Verriegelungen, sondern lediglich Anschläge, die zumindest spritzwasserdicht sein müssen. Damit die Tür einer Duschkabine zumindest spritzwasserdicht schließt, muß sie beim Schließen gegen den Anschlag geführt werden. Das kann dadurch erfolgen, daß die Tür schwerkraftbedingt am Anschlag anliegt. Das kann auch mit Hilfe von Federn erfolgen. Hier fehlt jedoch eine einfache und optisch wenig auffallende Konstruktion der Scharnierbeschläge.

Aufgabe der Erfindung ist es, einen Scharnierbeschlag der eingangs beschriebenen Gattung so auszubilden, daß damit die Tür einer Duschkabine unter Federwirkung gegen ihren zugeordneten Anschla geführt wird sowie daß die Federenden an beiden Berchlagteilen auf einfache und optisch ansprechende weise abgestützt werden.

Diese Aufgabe wird durch das Kennzeichen des einzigen Anspruchs gelöst. Bei dem erfindungsgemäßen Scharnierbeschlag ist die Feder, die die Tür der Duschkabine gegen ihren Anschlag führt bzw. drückt, unauffällig in den Beschlag integriert, weil es eine Schraubenfeder ist, die den Scharnierbolzen im hülsenfreien Abstandsbereich umgibt. Der Durchmesser der Feder braucht nicht größer zu sein als der Durchmesser der Scharnierhülsen. Die Größe des Scharnierbeschlages insgesamt ändert sich nicht. Es versteht sich, daß die Schraubenfeder aus einem korrosionsbeständigen Material, insbesondere aus rostfreiem Stahl besteht.

Die Länge der Schraubenfeder entspricht der Länge des hülsenfreien Abstandes, so daß die Scharnierhülsen und die Schraubenfeder aus einigem Abstand gesehen eine einheitliche Baugruppe bilden.

Die Abstützung der Federenden an den beiden Beschlagteilen ist auf einfache Weise möglich, da an jedem Beschlagteil eine Aufnahmehülse für ein Ende der Schraubenfeder befestigt ist. Die Enden brauchen dann nur in die Aufnahmehülsen gesteckt zu werden. Die Aufnahmehülsen sind neben und parallel zu den Scharnierhülsen angeordnet, wobei dann die Enden der Schraubenfeder abgewinkelt sind. Die Aufnahmehülsen sind an der Scharnierinnenseite angeordnet, so daß sie von außen nicht sichtbar sind.

Im folgenden wird ein in der Zeichnung dargestelltes Ausführungsbeispiel der Erfindung erläutert; es zeigen:
Fig. 1 in perspektivischer Darstellung einen Scharnierbeschlag für die Tür einer Duschkabine, die nach außen zu öffnen ist,
Fig. 2 einen Schnitt durch einen Scharnierbeschlag ähnlich Fig. 1, jedoch für eine nach innen zu öffnende Tür einer Duschkabine.

Der in der Zeichnung dargestellte Scharnierbeschlag besteht aus zwei Beschlagteilen 1 bzw. 2. Das Beschlagteil 1 wird, wie in Fig. 2 dargestellt, an einer Wand 3 der Duschkabine befestigt, das Beschlagteil 2 an einer Glastür 4 der Duschkabine.

Zum Beschlagteil 2 gehören zwei mit Abstand und koaxial angeordnete Scharnierhülsen 5, 6. Zum Beschlagteil 1 gehört eine Scharnierhülsen 7, die zwischen die beiden koaxialen Scharnierhülsen 5, 6 eingreift. Beide Beschlagteile 1, 2 sid durch einen Scharnierbolzen 8, der in die miteinander fluchtenden Scharnierhülse 5, 6, 7 eingesetzt ist, verbunden. Der Scharnierbolzen 8 bildet eine Scharnierachse, um die die Glastür 4 in Richtung des Doppelpfeils 9 relativ zur Wand 3 verschwenkbar ist.

Die beiden äußeren Scharnierhülsen 5, 6 besitzen einen gegenseitigen Abstand, der größer ist als die Länge der mittleren Scharnierhülse 7. Im abstandsfreien Bereich zwischen der mittleren Scharnierhülse 7 und der äußeren Scharnierhülse 5 ist eine Schraubenfeder 10 angeordnet, die den Scharnierbolzen 8 umgibt. Der Außendurchmesser der Schraubenfeder 10 entspricht etwa dem Außendurchmesser der Scharnierhülse 5, 6, 7. Die Schraubenfeder 10 erstreckt sich über die gesamte Länge des hülsenfreien Abstandes.

Die Enden 11, 12 der Schraubenfeder sind parallel zum Scharnierbolzen 8 abgewinkelt und in Aufnahmehülsen 13, 14 eingesteckt, die an den Beschlagteilen 1, 2 befestigt sind. Die Aufnahmehülse 13 ist unmittelbar neben der Scharnierhülse 5 und parallel zu dieser angeordnet. Die Aufnahmehülse 14 ist unmittelbar neben der mittleren Scharnierhülse 7 und parallel zu dieser angeordnet. Beide Aufnahmehülsen 13, 14 sind an der Scharnierinnenseite angeordnet.

Es versteht sich, daß die Schraubenfeder 10 so vorgespannt ist, daß sie die Glastür 4 in ihre Schließstellung drückt. Alle Teile des Scharnierbeschlages bestehen aus korrosionsbeständigen Materialien.

## Patentansprüche

1. Scharnierbeschlag für Duschkabinen, dessen eines Beschlagteil (2) zwei mit Abstand und koaxial angeordnete Scharnierhülsen (5, 6) und dessen anderes Beschlagteil (1) eine zwischen die beiden koaxialen Scharnierhülsen (5, 6) eingreifende Scharnierhülse (7) aufweist, wobei die beiden Beschlagteile (1, 2) durch einen in die miteinander fluchtenden Scharnierhülsen (5, 6, 7) eingesetzten Scharnierbolzen (8) verbunden sind und der Abstand der beiden koaxialen Scharnierhülsen (5, 6) größer ist als die Länge der zwischen ihnen angeordneten Scharnierhülse (7), wobei im hülsenfreien Abstandsbereich eine den Scharnierbolzen (8) umgebende Schraubenfeder (10) angeordnet ist und jedes Ende (11, 12) der Schraubenfeder (10) an einem anderen Beschlagteil (1 bzw. 2) gehalten ist, dadurch gekennzeichnet, daß an jedem Beschlagteil (1 bzw. 2) eine Aufnahmehülse (13 bzw. 14) für ein Ende (11 bzw. 12) der Schraubenfeder (10) befestigt ist, daß die Aufnahmehülsen (13, 14) neben und parallel zu den Scharnierhülsen (5, 7) an der Scharnierinnenseite angeordnet sind und daß die Enden (11, 12) der Schraubenfeder parallel zur Längsachse des Scharnierbolzens (8) (10) abgewinkelt sind.

## Claims

1. Hinge fitting for shower cubicles, one fitting portion (2) of which comprises two spaced- apart and coaxially disposed hinge sleeves (5, 6), and the other fitting portion (1) of which comprises a hinge sleeve (7), which engages between the two coaxial hinge sleeves (5,6), the two fitting portions (1, 2) being connected by means of a hinge pin (8), which is inserted into the hinge sleeves (5, 6, 7), which are in alignment with one another, and the spacing between the two coaxial hinge sleeves (5, 6) is greater than the length of the hinge sleeve (7), which is disposed therebetween, a helical spring (10) being disposed in the sleeve-free clearance and surrounding the hinge pin (8), and each end (11, 12) of the helical spring (10) is retained on a different fitting portion (1 or 2 respectively), characterised in that a receiver sleeve (13 or 14 respectively) for receiving one end (11 or 12 respectively) of the helical spring (10) is mounted on each fitting portion (1 or 2 respectively), in that the receiver sleeves (13, 14) are disposed on the inner surface of the hinge adjacent to and parallel with the hinge sleeves (5, 7), and in that the ends (11, 12) of the helical spring (10) are bent-over so as to be parallel with the longitudinal axis of the hinge pin (8).

## Revendications

1. Charnière pour cabines de douche, dont l'une (2) des lames comporte deux charnons (5, 6) disposés à distance et coaxialement, et dont l'autre lame (1) comporte un charnon (7) s'engageant entre les deux charnons coaxiaux (5, 6), les deux lames (1, 2) étant reliées entre elles au moyen d'une broche (8) engagée dans les charnons (5, 6, 7) disposés en alignement, et l'espace entre les deux charnons coaxiaux (5, 6) étant plus grand que la longueur du charnon (7) placé entre eux, un ressort cylindrique (10) étant disposé dans la partie d'espacement libre autour de la broche (8), et chaque extrémité (11, 12) du ressort cylindrique (10) étant maintenu à une autre lame (1 respectivement 2), caractérisé en ce qu'à chaque lame (1 respectivement 2) est fixée une douille de réception (13 respectivement 14) pour une extrémité (11 respectivement 12) du ressort cylindrique (10), en ce que les douilles de réception (13, 14) sont fixées à la face intérieure de la charnière, à côté des charnons (5, 7) et parallèlement à eux, et en ce que les extrémités (11, 12) du ressort cylindrique (10) sont coudées parallèlement à l'axe longitudinal de la broche (8).
